# EUROPÄISCHE PATENTSCHRIFT

(11) **EP 0 162 014 B1**
(45) Veröffentlichungstag und Bekanntmachung des Hinweises auf die Patenterteilung: **09.12.1987**
(21) Anmeldenummer: 85810219.7
(22) Anmeldetag: 08.05.1985
(51) Int. Cl.: B03B 4/00, B07B 9/02

(54) **Vorrichtung und Verfahren zum Trennen von körnigem Gut**
Device and method for separating granular goods
Dispositif et procédé de séparation de matières granuleuses

(30) Priorität: 08.05.1984 CH 2240/84
(43) Veröffentlichungstag der Anmeldung: 21.11.1985
(73) Patentinhaber: Gebrüder Bühler AG, 9240 Uzwil (CH)
(72) Erfinder: Müller, Roman, CH-9244 Niederuzwil (CH)
(74) Vertreter: EGLI-EUROPEAN PATENT ATTORNEYS

## Beschreibung

Die Erfindung betrifft eine Vorrichtung zum Trennen von Korngut in mehrere Fraktionen mit zwei schwingfähig gelagerten und in ihrer Neigung verstellbaren und von einem gemeinsamen Luftstrom durchsetzbaren Wirbelschichttischen, wobei über dem höheren Ende des oberen Wirbelschichttisches ein Einlauf für das körnige Gut angeordnet ist, dem am tieferen Ende ein Auslauf für die leichteste Kornfraktion gegenüberliegt und wobei weiter am höheren Ende des unteren Wirbelschichttisches ein Steinauslauf und am tieferen Ende ein Auslauf für die schwere Kornfraktion vorhanden und zwischen den Wirbelschichttischen ein Zwischenboden geringerer Länge als die Wirbelschichttische angeordnet ist, wobei ferner der obere Wirbelschichttisch in Richtung vom Einlauf gegen den Auslauf in an sich bekannter Weise für die leichteste Kornfraktion in zwei sich folgende Bereiche unterschiedlicher Lochung eingeteilt ist, wobei anschliessend an einen ersten Bereich quer über den Wirbelschichttisch ein Schlitz oder eine Zone grober Lochungen angebracht ist, derart, dass die Steine und schwere Kornfraktion erst in dem Bereich des Schlitzes bzw. im Bereich grober Lochungen durch den Wirbelschichttisch hindurchfallen können.

### Zugrundeliegender Stand der Technik

Für die Getreidereinigung müssen vor der Vermahlung des Korngutes sämtliche Fremdbestandteile wie auch der Schmutz entfernt werden. Die Reinigung erfolgt dabei in mehreren Etappen. Üblicherweise werden grosse Fremdkörper mit Siebeinrichtungen ausgeschieden, wobei die Maschengrösse jeweils so gewählt wird, dass mit Sicherheit das gesamte Korngut als Durchfall gewonnen wird und alle Teile, die grösser als der Abstoss sind, abgetrennt werden. Feiner Schmutz und feiner Sand können gleichzeitig durch ein entsprechend fein gelochtes Sieb ausgeschieden werden. Auf diese Weise erhält man das eigentliche Korngut mit einem Fremdbesatz, der insbesondere aus kleinen Steinen, Glassplittern sowie Metallteilen sowie aus verschiedenem leichten Besatz (wie grosse Schalenteile, Bruchstücke von Halmen und Fremdsämereien) besteht, die alle in einem gewissen Korngrössenspektrum liegen, z.B. bei Weizensorten im Bereich von 2 mm bis 6 mm oder bei Mais im Bereich zwischen 5 mm und 20 mm.

In der DE-OS Nr. 3 148 475 wurde ein neuer Weg für die Trennung von Getreide und ähnlichem Korngut in einzelnen Fraktionen vorgeschlagen. Dabei werden die drei Hauptfraktionen, nämlich das Schwerkorn, das Leichtkorn und die Steine mit einer einzigen Maschine aus dem Getreide ausgelesen. Im Vordergrund steht dabei
1. eine saubere Trennung in Schwer- und Leichtkorn, sowie
2. eine so gut wie vollständige Steinauslese bei einem einzigen Durchlauf durch eine Maschine, jedoch unter Anwendung von zwei übereinander angeordneten, von der gleichen Luft durchstörmten Schwingtischen.

Für das Erreichen dieser hohen qualitativen Anforderungen ist es dabei aber notwendig, jeden Arbeitsabschnitt unter optimalen Bedingungen durchzuführen. Der obere Schwingtisch dient in erster Linie einer sauberen Trennung der Leichtfraktion und weist hierfür eine längliche Form auf, wobei er vom Einlaufende zum Auslaufende in einer leichten Neigung einstellbar ist und in Richtung gegen den Auslauf hin in eine Wurfschwingbewegung gebracht wird, damit das Produkt über die leichte Neigung kontinuierlich gefördert werden kann.

Es hat sich jedoch bei der bekannten Vorrichtung gezeigt, dass es für eine gute Funktion unumgänglich ist, die Luftmenge längs der Schwingtische abschnittweise einstellen zu können. Zu diesem Zwecke wird eine Absaughaube mit schottenartiger Einteilung verwendet, wobei jedem Zwischenraum eine individuell einstellbare Luftdrossel zugeordnet ist. Damit lässt sich auf dem oberen Schwingtisch eine dem Produkt und der Durchsatzmenge speziell anpassbare Wirbelschicht erzeugen. Auf einem ersten Abschnitt des oberen Schwingtisches erfolgt durch Schwingbewegung und Luftströmung eine Konzentrierung des Schwergutes in einer Schicht unmittelbar über dem Schwingtisch und direkt über dieser wird eine zweite vom Schwergut befreite obere Schicht des Leichgutes gebildet.

Längs einem zweiten Abschnitt wird sodann das Schwergut auf den unmittelbar darunter befindlichen unteren Schwingtisch abgelassen, dessen Aufgabe darin besteht, das Schwergut und die ein grösseres spezifisches Gewicht aufweisenden Teile (wie Steine, Glas, Metall uzw.) auszulesen. Der untere Schwingtisch ist zu diesem Zwecke ebenfalls mit einem Schwingantrieb ausgerüstet, der jedoch eine Wurfschwingbewegung entgegen der des oberen Schwingtisches erzeugt. Der untere Schwingtisch ist in die gleiche Richtung geneigt wie der obere Schwingtisch, seine Schwingbewegung ist jedoch in Richtung zu jenem höher gelegenen Auslauf für die schwersten Teile ausgerichtet. Der bauliche Aufwand dieser bekannten Vorrichtung (und damit auch ihr Preis) ist jedoch so gross, dass schon hierdurch dem Einsatz dieses Gerätes enge Grenzen gesetzt werden.

Darüberhinaus hat sich auch noch gezeigt, dass bei dieser Bauart nur eine beschränkte Steigerung des Produktdurchsatzes möglich ist, da bei zu grossen Durchsatzleistungen die präzise Führung der Wirbelschicht durch Steuerung der örtlichen Luftmenge nicht mehr ausreichend gut erfolgt und damit die Ausbildung der gewüschten Schichtung nicht mehr in gewünschtem Masse erzielt werden kann.

Die französische Druckschrift Nr. 2 316 004 beschreibt eine Trennvorrichtung einer ähnlichen Gattung. Diese zweite Lösung weist jedoch keine Mittel etwa zur gezielten Beeinflussung der Luftverteilung durch die beiden Wirbelschichttische auf. Je nach der örtlichen Schichtdicke bzw. der gesamten Schichthöhe auf den Wirbelschichttischen beeinflusst deshalb jeder Wirbelschichttisch den anderen. Vor allem jede extreme Situation - solche treten in der Praxis immer auf -, z.B. das Anfahren der noch leeren Anlage usw., führt mit einer entsprechenden Vorrichtung regelmässig zu einer Verschlechterung der Trennqualität. Besonders schwierige Produktgemische können unter Umständen damit gar nicht getrennt werden, da entweder nur die Verhältnisse, Luftmenge und Neigung usw. des oberen Wirbelschichttisches oder nur entsprechend bei dem unteren Wirbelschichttisch optimal einstellbar sind. Entweder arbeitet einer von beiden Wirbelschichttischen schlecht oder beide nur mittelmässig. Es werden in der französischen Druckschrift somit keine Mittel vorgeschlagen zur gezielten Beeinflussung nur eines bzw. jedes Arbeitsabschnittes.

Der Erfindung liegt nun die Aufgabe zugrunde, die aufgezeigten Nachteile der bekannten Vorrichtung zu beheben, und insbesondere auch eine bessere Ausnützung der gegebenen Schwingtischflächen ohne Einbusse an Trennschärfe zu erreichen.

Die erfindungsgemässe Lösung ist dadurch gekennzeichnet, dass die Wirbelschichttische in einem starren und schwingfähig gelagerten Rahmen angeordnet sind, dem ein gemeinsamer Schwingantrieb zugeordnet ist, dessen Wurfschwingbewegung gegen den Steinauslauf gerichtet ist, und dass der untere Wirbelschichttisch eine luftdurchlässige Gutauflage aufweist, unter der der mit Abstand eine feingelochte Platte angeordnet ist (Sandwich-Bauweise), und dass ferner der untere Wirbelschichttisch unterhalb des Zwischenbodens eine rinnenartige Vertiefung mit luftundurchlässigem Boden aufweist, welche die schwere Kornfraktion in den zugehörigen Auslauf führt.

Durch den erfindungsgemäss erreichten, nahezu konstanten apparativen Luftwiderstand kann bei guter Trennarbeit der Durchsatz wesentlich gesteigert werden. Dies erlaubt, die benötigte Luftmenge wie auch die Schwingenergie optimal auszunützen, sodass nun auf derselben Tischfläche eine wesentlich grössere Durchsatzleistung verarbeitet bzw. eine saubere Schichtung über eine eine sehr kurze Tischlänge abgeschlossen werden kann.

Beurteilt man die Arbeitsweise der neuen Vorrichtung, so fällt einem doch ein neuer Kerngedanke auf. Der besondere Kernpunkt liegt nun dabei in der Tatsache, dass dem Produkt sowohl auf dem oberen Tisch in einem ersten Bereich, als auch auf dem ganzen unteren Tisch die grösstmögliche Flächenausbreitung gegeben wird, jedoch so, dass die gesamte Arbeitsfläche einheitlich mit Produkt beaufschlagt ist und quer zu der Strömungsrichtung an jeder Stelle ein nahezu identischer Arbeitsablauf sich einstellt. Der Arbeitsablauf wird von Beginn des Produkteintrittes auf die jeweilige Tischfläche fortschreitend und konsequent durchgeführt bis zu der Stelle, an der die entsprechende Arbeitsstufe abgeschlossen ist. Das bedeutet für den oberen Schwingtisch, dass das Produkt bereits bei Tischanfang in einer gleichmässigen Schichtung über der ganzen Breite des Tisches aufgegeben wird und die Schichtung konsequent bis zur Übergabe der unteren Schicht, an den darunter be- findlichenSteinauslesetisch,ungestörtvervollkomm- net wird. Erst bei vollständig erreichter Schichtung wird die ganze, mit den Schwerteilen angereicherte Unterschicht im ganz kurzen Abschnitt als Durchfall abgezogen. Auf den unteren Siebtisch wird nochmals sinngemäss das Produkt möglichst gleichmässig über der ganzen Breite des Steinauslesetisches schleierartig in einer definierten Zone aufgegeben.

Von dieser Zone aus bildet sich wiederum sowohl in Richtung zum höher gelegenen Tischende als auch zum tiefer gelegenen Tischende über der gesamten Fläche eine überraschend gleichmässige Schichtung bzw. Wirbelschicht aus. Der kurze Abschnitt des Durchfalles für die Steinauslese ist bevorzugt höchstens ein Fünftel des ersten produktundurchlässigen Bereiches.

Die Erfindung ermöglicht zweierlei: Erstens wird aus dem gesamten Gutstrom gleichzeitig ein Teilstrom abgezweigt und auf den Steinauslesetisch abgegeben. Dies bewirkt anders, als bei älteren Vorrichtungen, von vornherein eine Entlastung des Steinauslesetisches von einem Teil des Gutes, bzw. von der leichten Fraktion. Dies lässt sich z.B. auch nicht erreichen, wenn während der Schichtenbildung gleichzeitig ein Siebvorgang durchgeführt wird, bei welchem gleichermassen sowohl schwere Teile wie kleine Teile durch das Sieb nach unten fallen. Zum zweiten wird erfindungsgemss aber auch noch erreicht, dass am Steinauslesetisch nun an jeder Stelle klare Ablaufbedingungen vorliegen, wobei auch auf dem Steinauslesetisch wiederum eine Schichtung stattfindet. Die Schichtung wird beim Steinausleser jedoch durch die Wurfschwingbewegung und der entgegengesetzten bzw. tischaufwärts gerichteten Bewegung mit nur noch einem kleinen Teil des ursprünglichen Gutstromes durchgeführt, da auf dem Steinauslesetisch die grössere Menge direkt nach unten fliesst. Auf dem Steinauslesetisch findet ein dauernder Austausch der verschiedenen Anteile zwischen der unteren und der oberen Schicht statt.

Durch die beiden ausgeprägten Strömungen
- schwerste Teile tischaufwärts und
- leichtere Fraktionen tischabwärts

werden alle verhältnismässig leichteren Teile der oberen abschwimmenden Schicht sofort nach unten dem Auslauf für das Korngut zugeführt.

Bevorzugt werden 20 bis 50% des Gutstromes mit dem Schwergut auf den mittleren Bereich der unteren Tischfläche übergeben. In den meisten Fällen wird angestrebt, dass weniger als 50% des Gutstromes auf dem Steinauslesetisch abgeworfen werden. Besonders vorteilhaft ist ferner, wenn das schleierartig von der oberen Tischfläche auf die untere Tischfläche abfallende Gut mit einer starken Luftströmung durchblasen wird. Dadurch wird der abfallende Gutschleier etwas aufgelockert, so dass fast jedes Korn einzeln auf die Wirbelschicht des Steinauslesetisches auftritt.

Die Erfindung erlaubt noch verschiedene weitere besonders vorteilhafte Ausgestaltungsgedanken.

So kann unter dem zweiten Bereich des oberen Wirbelschichttisches eine gegen den Auslauf für die Steine abfallende und unterhalb dem Schlitz bzw. der Zone grober Lochungen vorbeiführende Rutsche vorgesehen werden, welche etwa in mittlerer Höhe zwischen den beiden Wirbelschichttischen und über der Länge des unteren Wirbelschichttisches etwa in dessen mittlerem Drittel endet. Als ganz besonders vorteilhaft hat es sich erwiesen, wenn unter dem dem ersten Bereich (V) folgenden Bereich (A) ein Zwischenboden angeordnet ist, der gegen das tiefere Ende des unteren Wirbelschichttisches geneigt ist, wobei bevorzugt der Zwischenboden die Wirbelschichttische unter einem Winkel von 25° bis 40° schneidet, und dass die Neigung der Wirbelschichttische mit Bezug auf die Horizontale 5° bis 10° beträgt.

Besonders günstig ist es, wenn der Zwischenboden durch eine Vielzahl von Flachprofilen gebildet ist, die um ihre Längsmittelachse drehbar im Rahmen gelagert sind, sodass durch Abklappen oder durch Zusammenschalten eine entsprechende Mischfraktion eingestellt werden kann.

Auf diese Weise können sehr scharf drei Fraktionen
- eine schwere Kornfraktion
- eine Mischfraktion sowie
- eine Leichtfraktion

### gewählt werden.

Dabei können die Flachprofile so eingestellt werden, dass sie bei koplanarer Ausrichtung einander berühren. Sie können aber auch so abgestuft werden, dass zwischen den Stufen eine Luftdurchtrittsöffnung entsteht. Ganz besonders optimale und auch stabile Betriebsbedingungen entstehen, wenn mit Abstand über dem oberen Wirbelschichttisch der lichte Abluftquerschnitt in im Querschnittverstellbare Zonen unterteilt wird. Dabei soll jeder eine Einstellklappe für die Einstellung der Luftmenge aufweisen.

Für ein optimales Funktionieren des Schichttisches wird dieser mit einer grossen Anzahl feiner Lochungen, jedoch einer glatten Oberfläche, ausgestattet. Mit dieser Massnahme wird aufgrund der aufwärts fördernden Wurfschwingbewegung eine starke Hemmwirkung für die auf den oberen Schwingtisch unmittelbar aufliegende Produktschicht erreicht. Auf dem oberen Tisch entsteht somit ein fast scherenartiger Effekt, der bewirkt, dass alle schweren Teile, die einmal in die untere am schnellen Abfliessen gehinderte Schicht eingetreten sind, weder durch die Luft noch durch die Vibrationsbewegung wieder in die obere Schichtung zurückspringen können. Durch diese letzte Massnahme wird der Schichteffekt auf dem oberen Tisch stark intensiviert. Denselben intensiven Arbeitsvorgang erreicht man auf dem unteren Tisch, wenn, wie weiter oben aufgeführt, die Gutzufuhrfür den Steinausleser in dessen mittleren Bereich vorgenommen wird, wobei das Gut örtlich begrenzt schleierartig abgeworfen wird. Im Vordergrund steht dabei, dass ein wesentlicher Teil des Gutes über einen kurzen Bereich abgezogen und schleierartig dem unteren Tisch in einem mittleren Bereich vorzugsweise dem mittleren Drittel übergeben wird.

Die neue Erfindung erlaubt die Schichtung über eine verhältnismässig kurze Wegstrecke bzw. während einer kurzen Zeitspanne nahezu vollkommen durchzuführen. Nach Durchlauf etwa der halben oberen Tischfläche ist die Schichtung vollständig abgeschlossen. Dieser Vorgang kann auch mit einem grossen Massestrom kontinuierlich durchgeführt werden, dabei wird die Schichtung bei Vergrösserung des Produktdurchsatzes sogar noch verbessert. Ganz besonders bevorzugt wird die Gutzufuhr zur unteren Tischfläche über eine Rutsche in Bezug auf die Fliessrichtung auf den oberen Tisch in entgegengesetzer Richtung umgelenkt und abgeworfen. Durch diese Massnahme wird das Gut zusätzlich aufgelockert und ermöglicht auch, dass die Luft durch die zwei Tischflächen durchgesaugt wird, und im Bereich der Rutsche entgegengesetzt zur Gutbewegung, umgelenkt wird. Besonders bevorzugt weist in an sich bekannter Weise der Steinauslesetisch eine rauhe Oberfläche auf, derart, dass die schweren Teile aufgrund der Aufschwingbewegung nach dem höher liegenden Auslauf für die schweren Teile gefördert werden. Der für den oberen Schwingtisch ausgenützte Hemmeffekt gegen die Fliessvorrichtung des Produktes gerichtete Wurfschwingbewegung wird hier mit der rauhen Oberfläche des Steinausiesetisches zur eigentlichen Berg-auf-Förderung der unteren Schicht, die angereichert ist mit schwersten Bestandteilen, ausgenutzt.

Die Erfindung wird nun anhand einiger Ausführungsbeispiele in weiteren Einzelheiten erläutert. Es zeigen
Fig. 1 einen Vertikalschnitt (im Prinzip) durch eine erfindungsgemässe Vorrichtung mit dem Produktfluss
Fig. 2 schematisch die Strömungsrichtung der Luft sowie des Produktes
Fig. 3 einen Teilausschnitt aus einer Draufsicht auf den unteren Wirbelschichttisch, aus der Vorrichtung nach Fig. 1 oder Fig. 2
Fig. 4 den Schnitt 111-111 aus Fig. 3
Fig. 5 ein Detailausschnitt der Vorrichtung aus der Fig. 1 oder Fig. 2
Fig. 6a einen Grundriss des oberen Schichttisches
Fig. 6b eine Doppelausführung für grosse Durchsatzleistungen.

Die in Fig. 1 und 2 gezeigte Vorrichtung weist einen Einlauf 1 für das körnige Gut bzw. das Rohgut auf, welches direkt auf das höherliegende Ende eines oberen Wirbelschichttisches 2 fällt. Ein unterer Wirbelschichttisch 3 ist mit Abstand unter dem oberen, in einem gemeinsamen Rahmen 4 eingebaut. Beide Tische werden mit dem Rahmen 4 durch einen Schwingantrieb 5 in Schwingung versetzt, wozu sie mittels einer Feder 6 bzw. einer in der Höhe einstellbaren Schwingstütze 7 auf einem Gestell 8 gelagert sind. Am Gestell 8 sind ferner zwei seitliche Wandteile 9 befestigt, auf die eine an eine Ansaugleitung angeschlossene Ablufthaube 10 aufgesetzt ist. Diese ist durch Querwände in einzelne Zonen 11 unterteilt. Jede Zone 11 weist eine Lufteinstellklappe 32 auf, so dass in jeder einzelnen Zone die Grösse des Strömungsquerschnittes individuell einstellbar ist. Der obere Wirbelschichttisch 2 weist einen Leichtgutauslauf 14' auf, wogegen dem unteren Wirbelschichttisch 3 ein Steinauslauf 13, sowie je ein Auslauf 15 für die schwere Fraktion und ein Auslauf 16 für die mittlere Mischfraktion zugeordnet sind.

In der Zone grober Lochungen 24 wird eine quer orientierte Schwelle 31 auf dem oberen Wirbelschichttisch 2 angeordnet. Die Schwelle 31 kann je nach Produktdurchsatz und Anordnung des oberen Auffangendes 19' der Rutsche 19 ebenfalls verstellbar angeordnet werden. Bei diesem Ausführungsbeispiel ist die Zone «V» zur Vorschichtung des Gutes etwa gleich lang wie die Zone «A» für die Trennung der leichten Fraktionen bzw. einer Mischfraktion (Fig. 2).

Der untere Wirbelschichttisch 3 weist ferner ein undurchlüftetes Bodenstück 30 auf. Das Bodenstück 30 hat mehrere Funktionen. Der allenfalls von der Zone «A» nach der Rutsche 19 direkt auf den unteren Wirbelschichttisch abgeworfene Anteil der Schwerfraktion stört den Schichtprozess auf dem unteren Wirbelschichttisch 3 nicht mehr, da an dieser Stelle kein Aufstau entstehen kann.

Eine zweite Funktion liegt darin, dass die gesamte Luftmenge durch den Teil des unteren Wirbelschichttisches eintritt, in dem die Luft auch tatsächlich gebraucht wird. Die Luft tritt nur dort ein, bzw. durch die Vorrichtung, wo sie Arbeit leisten muss.

In der Folge wird nun auf die Figur 2 verwiesen, in welcher ein Bereich (V) eingezeichnet ist, der eine glatte Oberfläche mit einer grossen Anzahl feiner Lochungen aufweist, der Bereich (V) der oberen Tischfläche ist zwar luftdurchlässig, für das Rohgut aber undurchlässig. Anschliessend befindet sich über die ganze Breite eine Zone grober Lochungen 24, welche auch durch einen Durchtrittschlitz quer über die ganze Breite ersetzt sein können. In einem, an die groben Lochungen anschliessenden Bereich (A), der sich bis zum Leichtgutauslauf 14 erstreckt, weist die Tischfläche ebenfalls grobe, gegebenenfalls mittelgrobe Lochungen 24' auf, durch welche die verschiedenen Rohgutfraktionen hindurchfallen können. Wesentlich ist dabei, dass der obere Tisch keine Siebfunktion hat, da alle Durchfallöffnungen grösser sind als die grössten Teile des Gutstromes. Die Schichtung wird durch den Luftstrom erhalten. Durch die groben Öffnungen fällt gleichsam die ganze untere Schicht. Die Öffnungen können dabei ohne weiteres 20 bis 50% der ganzen Tischfläche ausmachen.

Wesentlich für das Ausscheiden einer mittleren Fraktion ist ein Boden 17, der die Abtrennung mittelschwerer Körner aus dem durch den oberen Wirbelschichttisch 2 hindurchfallenden Gut erlaubt. Der Boden 17 besteht aus einer Anzahl Klappen 18, die sich von einer Längswand des Rahmes 4 zur anderen erstrecken und in diesen Längswänden um ihre Längsmitte schwenkbar gelagert sind. Die Länge des beim Auslauf 16 endenden Bodens 17 und damit der mengenmässige Anteil der mittelschweren Fraktion am herabfallenden Gut wird durch die Anzahl der koplanar aneinander geschwenkten Klappen 18 bestimmt.

Ein wesentlicher Punkt liegt weiter in der Verwendung einer Rutsche 19, welche in der Neigung und in der Länge einstellbar sein kann. Die Rutsche 19 befördert den mit den Steinen sowie mit den schwersten Körnern angereicherten Gutanteil, der durch den oberen Wirbelschichttisch 2 anschliessend an den ersten produktenddurchlässigen Bereich hindurchfällt gegen den Steinauslauf 13.

Wie aus der Fig. 3 ferner ersichtlich ist, kann von der ersten Hälfte des Bereiches (A) bei offener Stellung von Klappen 18 ein Teil noch auf den unteren Wirbelschichttisch 3 fallen. Der Durchfall der zweiten Hälfte wird danach durch den Auslauf 16, der Durchfall der ersten Hälfte durch den Auslauf 15 ausgetragen. Im Gegensatz zu Fig. 1 (Auslauf 14) wird der Leichtgutauslauf 14' direkt ausgesondert. Besonders interessant für die Gesamtfunktion der Vorrichtung ist die Möglichkeit der zweifachen Luftsteuerung der Saugluft. Einerseits wird mit der besonderen Aufbauweise des unteren Wirbelschichttisches 3 eine gleichmässige Durchlüftung auf der ganzen Tischfläche erreicht, unabhängig von der Schichtdicke des Korngutes. Die Funktion des oberen Wirbelschichttisches 2 verlangt für die sich von links nach rechts folgenden Bereiche, d.h. die für Produktschichtung, für das Abwerfen der Steine und der schweren Kornfraktion sowie für die Trennung in mittelschweres und leichtes Gut, jeweils eine spezifisch gesteuerte und angepasste Luftmenge, was mittels der Einstellklappen 32 einstellbar ist.

Wie die Fig. 3 und 4 zeigen, weist der untere Wirbelschichttisch 3 eine untere Lochplatte 20 mit einer Lochung 21 auf, über der ein paralleles Maschengitter 23 angeordnet ist. Im Zwischenraum zwischen der Lochplatte 20 und dem Maschengitter 23 sind schachbrettartig Schottenwände 23 vorgesehen, welche den Durchströmungsquerschnitt für die Luft in rechteckige Kanäle unterteilen.

Bei dem in Fig. 5 gezeigten Ausschnitt aus Fig. 1 bzw. 2 sind der Boden 17 und die Rutsche 19 vergrössert dargestellt. Die beiden Wirbelschichttische 2 und 3 sind vorzugsweise unter sich parallel und mittels der Schwingstütze 7 mit Bezug auf eine horizontale Ebene (Winkel 26) zwischen 5° und 10° verstellbar. Die Schwingrichtung des Schwingantriebs 5 schneidet die Ebenen der Wirbelschichttische 2 und 3 unter einem Winkel von 25° bis 45° (Winkel 27), wogegen die Ebene des Bodens 17 bzw. die Ebene der Rutsche 19 mit jenen der Wirbelschichttische 2 und 3 je einen Winkel von 5° bis 40° (Winkel 28) bzw. je einen Winkel von 0° bis 65° (Winkel 29) einschliessen. Beim Betrieb der Vorrichtung wird die Neigung des unteren Wirbelschichttisches 3 derart eingestellt, dass sie am günstigsten für die Ausscheidung der Steine durch den Auslauf 13 ist. Damit dürfte aber in der Regel die Neigung des oberen Wirbelschichttisches 2 (da die beiden Tische durch den Rahmen 4 fest miteinander verbunden sind) für das Trennen der übrigen Fraktionen weniger optimal sein. Mit der Längenverstellbarkeit des Bodens 17 kann insbesondere bei starken Durchsatzunterschieden die Menge der durch den Auslauf 16 abzuführenden Mischfraktion zulasten der durch den Auslauf 15 abzuführenden schweren Kornfraktion vergrössert oder verkleinert werden. Durch die Neigung des Bodens 17 kann das darauf fallende Gut trotz entgegengesetzt wirkender Schwingrichtung des Schwingantriebs 5 verzögerungsfrei in den Auslauf 16 abfliessen.

Wie aus Fig. 5 ferner ersichtlich ist, kann der Boden 17 auch stufenförmig eingestellt werden (strichlierte Linien), wobei im Bereich der Stufen Saugluft vom unteren Wirbelschichttisch 3 zum oberen strömen kann, was einen gleichmässigen Luftdurchfluss durch diesen erleichtert, die leichteste Fraktion (Schalen, Spelzen usw.) wird als Abstoss des oberen Schichttisches 2 durch einen Auslass 14' ausgetragen.

Die Rutsche 19 liegt mit ihrem oberen Ende unter dem an den Vorschichtbereich des oberen Wirbelschichttisches 2 unmittelbar anschliessenden Bereich (D), durch den nahezu alle Steine hindurchfallen, um diese möglichst in den mittleren Bereich des unteren Tisches 3 zu führen. Vorzugsweise wird die Rutsche 19 im Rahmen 4 längsverschiebbar gelagert, so dass ihr oberes Ende in grössere oder kleinere Entfernung vom Ende des Vorschichtbereiches des oberen Wirbelschichttisches 2 gebracht werden kann. Damit wird es möglich, praktisch sämtliche Steine mit der Rutsche 19 abzufangen und für die Endtrennung dem unteren Wirbelschichttisch 3 zu übergeben.

Die Fig. 6a ist eine Draufsicht auf den oberen Schwingtisch. Der Tisch weist in einem ersten Bereich «V» eine Rechteckform auf. Die anschliessende Zone «A» wird gegen den Auslauf schmaler, um die Schichtung bis zum Ende aufrecht zu erhalten, bei fortschreitendem Durchfall des Gutes durch den Bereich «A».

Die Fig. 6b zeigt lediglich eine Verdoppelung der Fig. 6a. Die beschriebene Vorrichtung ist in besonderer Weise zum Ausscheiden von Schwerteilen, wie Glassplitter, feine Metallteile, Steine und dergleichen, schweren Körner, Bruch-, Schmacht- und Leichtkörnern, Sämereien, Schalen, Schmutz und dergleichen aus Getreide geeignet. Es hat sich indessen auch gezeigt, dass eine nahezu identische Aufgabenstellung bei Komposterde besteht, nämlich die Entfernung von Schwerteilen und Leichtmaterial aus zerkleinertem, insbesondere bei reifem, trockenem Müllkompost, sofern das Material rieselfähig ist. Im Vordergrund sind drei Fraktionen, die schweren Teile (Steine, Glassplitter, feine Metallteile), die leichten Teile (kleine Stücke von Kunststoff) sowie der Hauptmasse der guten Komposterde.

## Patentansprüche

1. Vorrichtung zum Trennen von Korngut in mehrere Fraktionen mit zwei schwingfähig gelagerten und in ihrer Neigung verstellbaren und von einem gemeinsamen Luftstrom durchsetzbaren Wirbelschichttischen (2, 3), wobei über dem höheren Ende des oberen Wirbelschichttisches (2) ein Einlauf (1) für das körnige Gut angeordnet ist, dem am tieferen Ende ein Auslauf (14) für die leichteste Kornfraktion gegenüberliegt, und wobei weiter am höheren Ende des unteren Wirbelschichttisches (3) ein Steinauslauf (13) und am tiefern Ende ein Auslauf (15) für die schwere Kornfraktion vorhanden und zwischen den Wirbelschichttischen (2, 3) ein Zwischenboden (17) geringerer Länge als die Wirbelschichttische (2, 3) angeordnet ist, wobei ferner der obere Wirbelschichttisch (29) in Richtung vom Einlauf (1) gegen den Auslauf (14) in an sich bekannter Weise für die leichteste Kornfraktion in zwei sich folgende Bereiche unterschiedlicher Lochung eingeteilt ist, wobei anschliessend an einen ersten Bereich quer über den Wirbelschichttisch (2) ein Schlitz oder eine Zone grober Lochungen (24) angebracht ist, derart, dass die Steine und schwere Kornfraktion erst in dem Bereich des Schlitzes bzw. im Bereich grober Lochungen (24) durch den Wirbelschichttisch (2) hindurchfallen können, dadurch gekennzeichnet, dass die Wirbelschichttische (2, 3) in einem starren und schwingfähig gelagerten Rahmen (4) angeordnet sind, dem ein gemeinsamer Schwingantrieb (5) zugeordnet ist, dessen Wurfschwingbewegung gegen den Steinauslauf (13) gerichtet, ist und dass der untere Wirbelschichttisch (3) eine luftdurchlässige Gutauflage aufweist, unter der mit Abstand eine feingelochte Platte (20) angeordnet ist (Sandwich-Bauweise), und dass ferner der untere Wirbelschichttisch (3) unterhalb des Zwischenbodens (17) eine rinnenartige Vertiefung (30) mit luftundurchlässigem Boden aufweist, welche die schwere Kornfraktion in den zugehörigen Auslauf (15) führt.

2. Vorrichtung nach Patentanspruch 1, dadurch gekennzeichnet, dass unter dem zweiten Bereich des oberen Wirbelschichttisches (2) eine gegen den Auslauf (13) für die Steine abfallende und unterhalb dem Schlitz bzw. der Zone grober Lochungen (24) vorbeiführende Rutsche (19) vorgesehen ist, welche etwa in mittlerer Höhe zwischen den beiden Wirbelschichttischen (2, 3) und über der Länge des unteren Wirbelschichttisches (3) etwa in dessen mittlerem Drittel endet.

3. Vorrichtung nach einem der Patentansprüche 1 oder 2, dadurch gekennzeichnet, dass in den dem ersten Bereich (V) folgenden Bereich (A) ein Zwischenboden (17) angeordnet ist, der gegen das tiefere Ende des unteren Wirbelschichttisches (3) geneigt ist.

4. Vorrichtung nach Patentanspruch 3, dadurch gekennzeichnet, dass der Zwischenboden (17) die Wirbelschichttische (2, 3) unter einem Winkel von 25° bis 40° (Winkel 28) schneidet, und dass die Neigung (Winkel 26) der Wirbelschichttische (2, 3) mit Bezug auf die Horizontale 5° bis 10° beträgt.

5. Vorrichtung nach Patentanspruch 4, dadurch gekennzeichnet, dass der Zwischenboden (17) durch eine Vielzahl von Flachprofilen (18) gebildet ist, die um ihre Längsmittelachse drehbar im Rahmen (4) gelagert sind, so dass durch Abklappen oder durch Zusammenschalten eine entsprechende Mischfraktion eingestellt werden kann.

6. Vorrichtung nach einem der Patentansprüche 4 oder 5, dadurch gekennzeichnet, dass die Flachprofile (18) so abgestuft sind, dass zwischen den Stufen eine Luftdurchtrittsöffnung (X) entsteht.

## Claims

1. Apparatus for separating granular material into several fractions, with two vibrationally mounted fluidized-bed tables (2, 3) of adjustable inclination, through which a common air stream can flow, there being arranged above the higher end of the upper fluidized-bed table (2) an inflow (1) for the granular material, opposite which an outflow (14) for the lightest grain fraction is located at the lower end, there also being a stone outflow (13) at the higher end of the lower fluidized-bed table (3) and an outflow ( 15) for the heavy grain fraction at the lower end, and an intermediate floor (17) of less length than the fluidized-bed tables (2, 3) being arranged between the fluidized-bed tables (2, 3), furthermore the upper fluidized-bed table (2) being divided in a way known per se, in the direction from the inflow (1) towards the outflow (14), into two regions of differing perforation following one another for the lightest grain fraction, and a slit or a zone of coarse perforations (24) being made after a first region transversely over the fluidized-bed table, in such a way that the stones and heavy grain fraction can fall through the fluidized-bed table (2) only in the region of the slit or in the region of coarse perforations (24), characterized in that the fluidized-bed tables (2, 3) are arranged in a rigid and vibrationally mounted frame (4), to which is assigned a common vibratory drive, the impelling vibratory movement of which is directed towards the stone outflow (13), and in that the lower fluidized-bed table (3) has an air-permeable material support, under which a finely perforated plate (20) is arranged at a distance (sandwich construction), and in that, furthermore, the lower fluidized-bed table (3) has, underneath the intermediate floor (17) a gutter- like depression (30) which has a bottom impermeable to air and which guides the heavy grain fraction into the associated outflow (15).

2. Apparatus according to Patent Claim 1, characterized in that under the second region of the upper fluidized-bed table (2) there is a chute (19) which slopes down towards the outflow (13) for the stones and leads underneath and past the slit or the zone of coarse perforations (24), and which ends approximately at mid-height between the two fluidized-bed tables (2, 3) and approximately in the middle third of the lower fluidized-bed table (3) over the length of the latter.

3. Apparatus according to one of Patent Claims 1 or 2, characterized in that arranged in the region (A) following the first region (V) is an intermediate floor (17) which is inclined towards the lower end of the lower fluidized-bed table (3).

4. Apparatus according to Patent Claim 3, characterized in that the intermediate floor (17) intersects the fluidized-bed tables (2, 3) at an angle of 25° to 40° (angle 28), and in that the inclination (angle 26) of the fluidized-bed tables (2, 3) relative to the horizontal is 5° to 10°.

5. Apparatus according to Patent Claim 4, characterized in that the intermediate floor (17) is formed by a plurality of flat sections (18) which are mounted in the frame (4) so as to be rotatable about their longitudinal centre axis, so that an appropriate mixed fraction can be set by swinging them down or by connecting them together.

6. Apparatus according to one of Patent Claims 4 or 5, characterized in that the flat sections (18) are stepped in such a way that an air passage orifice (X) is obtained between the steps.

## Revendications

1. Dispositif de séparation d'un produit granuleux en plusieurs fractions comportant deux tables à couche tourbillonnaire (2, 3) portées avec possibilité de vibrer, réglables en inclinaison et pouvant être traversées par un flux d'air commun, étant précisé qu'au-dessus de l'extrémité la plus haute de la table à couche tourbillonnaire supérieure (2) est disposée, pour le produit granuleux, une entrée (1) en face de laquelle se trouve, à l'extrémité la plus basse, une sortie (14) pour la fraction granuleuse la plus légère; et étant précisé en outre qu'à l'extrémité la plus haute de la table à couche tourbillonnaire inférieure (3) existe une sortie pour les pierres (13) et, à l'extrémité la plus basse, une sortie (15) pour la fraction granuleuse lourde et qu'entre les tables à couche tourbillonnaire (2, 3) est disposé un plancher intermédiaire (17) de longueur plus courte que les tables à couche tourbillonnaire (2, 3); étant précisé en outre que la table à couche tourbillonnaire supérieure (29) est divisée dans la direction allant de l'entrée (1) vers la sortie (14), de façon connue en soi, pour la fraction granuleuse la plus légère, en deux zones de perforations différentes qui se suivent; étant précisé qu'à la suite d'une première zone, une fente ou une zone de perforations grossières (24) est rapportée transversalement sur la table à couche tourbillonnaire (2) de façon telle que les pierres et la fraction granuleuse lourde ne peuvent tomber à travers la table à couche tourbillonnaire (2) que dans la zone de la fente ou dans la zone des perforations grossières (24), caractérisé en ce que les tables à couche tourbillonnaire (2, 3) sont disposées dans un cadre (4) rigide porté avec possibilité de vibration et auquel correspond un mécanisme d'entraînement en vibration commun (5) dont le mouvement de vibration de projection est dirigé vers la sortie des pierres (13); et en ce que la table à couche tourbillonnaire inférieure (3) présente pour le produit un support perméable à l'air sous lequel, est à une certaine distance, est disposée une tôle (20) à perforations fines (structure sandwich); et en ce qu'en outre la table à structure tourbillonnaire inférieure (3) présente, en-dessous du plancher intermédiaire (17), un creux en forme de rigole (30) avec plancher imperméable à l'air qui conduit la fraction granuleuse lourde à la sortie correspondante (15).

2. Dispositif selon la revendication 1, caractérisé en ce qu'en-dessous de la seconde zone de la table à couche tourbillonnaire supérieure (2) est prévue une goulotte (19) qui descend dans la direction de la sortie (13) prévue pour les pierres, qui passe en face et en-dessous de la fente ou de la zone de perforations grossières (24) et qui se termine à peu près à hauteur moyenne entre les deux tables à couche tourbillonnaire (2, 3) et à peu près au tiers moyen de la table à couche tourbillonnaire inférieure (3), sur la longueur de cette table.

3. Dispositif selon l'une des revendications 1 ou 2, caractérisé en ce que dans la zone (A) qui suit la première zone (V) est disposé un plancher intermédiaire (17) incliné en direction de l'extrémité la plus basse de la table à couche tourbillonnaire inférieure (3).

4. Dispositif selon la revendication 3, caractérisé en ce que le plancher intermédiaire (17) intersecte les tables à couche tourbillonnaire (2, 3) sous un angle allant de 25° à 40° (angle 28); et en ce que l'inclinaison (angle 26) des tables à couche tourbillonnaire (2, 3) par rapport à l'horizontale atteint 5 à 10 degrés.

5. Dispositif selon la revendication 4, caractérisé en ce que le plancher intermédiaire (17) est formé par un grand nombre de plats (18) qui sont portés dans le cadre (4) avec possibilité de tourner autour de leur axe longitudinal, de façon à pouvoir obtenir une fraction mixte correspondante en les basculant ou en les reliant ensemble.

6. Dispositif selon l'une des revendications 4 ou 5, caractérisé en ce que le plats (18) sont étagés de façon telle qu'entre les étages apparaît une ouverture de passage de l'air (X).
